# EUROPÄISCHE PATENTSCHRIFT

(11) **EP 2 668 870 B1**
(45) Veröffentlichungstag und Bekanntmachung des Hinweises auf die Patenterteilung: **06.12.2017**
(21) Anmeldenummer: 13159663.7
(22) Anmeldetag: 18.03.2013
(51) Int. Cl.: A47B 88/975

(54) **Schubladenunterteiler**
Drawer divider
Séparateur de tiroir

(30) Priorität: 29.05.2012 DE 202012101948 U
(43) Veröffentlichungstag der Anmeldung: 04.12.2013
(73) Patentinhaber: Anton Schneider GmbH & Co KG, 79341 Kenzingen (DE)
(72) Erfinder: Neubert, Berndt, 75387 Neubulach (DE); Kohlweiss, Franz, 6971 Hardt (AT); Gutmann, Andreas, 77933 Lahr (DE)
(74) Vertreter: Kohler Schmid Möbus Patentanwälte

(56) Entgegenhaltungen:
- DE-U1- 8 620 558
- DE-U1-202009 015 649
- JP-A- 2004 089 255

## Beschreibung

Die Erfindung betrifft einen Schubladenunterteiler zur nachträglichen Montage zwischen zwei Schubladenwänden, mit einer Trennwand, die an mindestens einem ihrer beiden Enden eine stirnseitige Öffnung aufweist, und mit mindestens einem federnden Klemmstück, das einen Steckabschnitt, welcher in die stirnseitige Öffnung der Trennwand eingesteckt ist und mit einem Anschlag außen an der Stirnseite der Trennwand anliegt, und einen Anlageabschnitt zur Anlage an einer Schubladenwand aufweist, wobei der Anlageabschnitt in Richtung auf den Steckabschnitt gegen die Rückstellkraft eines Federelements des Klemmstücks bewegbar ist, das durch mindestens einen Federsteg gebildet ist, welcher zusammen mit dem Steckabschnitt und dem Anlageabschnitt als einteiliges Kunststoffteil ausgebildet ist.

Ein derartiger Schubladenunterteiler ist beispielsweise durch JP 2004 089255 A bekannt geworden.

Schubladenunterteiler zur variablen Aufteilung des Innenraums einer Schublade sind seit langer Zeit bekannt. Beispielsweise ist aus DE 199 44 641 A1 ein starrer Schubladenunterteiler bekannt geworden, der sich anhand schräger Stirnseiten zwischen den Seitenwänden einer Schublade verkeilen lässt.

Weiterhin ist aus DE 20 2011 051 259 U1 ein Schubladenunterteiler mit einem verschiebbaren Klemmstück bekannt geworden, das eine Anpassung des Schubladenunterteilers an den Abstand der Seitenwände einer Schublade ermöglicht. Eine Verschiebung eines solchen Klemmstücks durch ein Kniegelenk ist aus DE 20 2009 015 649 U1 bekannt geworden. Aus DE 20 2004 001 899 U1 sowie FR 1.283.923 A, WO 01/84980 A1, US D473,080 S, US 6,991,307 B2, DE 20 2006 005 686 U1, US 2,148 681 A und DE 20 2004 005 059 U1 ist es weiterhin bekannt geworden, anstelle eines Kniegelenks ein Federelement zum Pressen eines Anlageabschnitt des Klemmstücks gegen die Seitenwand der Schublade zu verwenden. DE 10 2006 017 578 A1 und JP 2004-89255 A offenbaren ferner, das Federelement in Form von Stegen auszubilden. Schließlich offenbaren DE 199 44 641 A1 und DE 93 01 291 U1 noch Querteiler, die an der Trennwand zur weiteren Unterteilung der Schublade vorgesehen sind.

Bei dem aus der eingangs genannten JP 2004 089255 A bekannten Schubladenunterteiler sind am Klemmstück zwei S-förmige Federelemente angeformt, deren freie Federenden jeweils in Richtung fort vom Anlageabschnitt gerichtet sind und sich an einer Innenwand der Trennwand abstützen.

Aus DE 202 06 779 U1 und DE 203 04 079 U1 sind weiterhin Schubladenunterteiler mit zwei Klemmstücken bekannt, die jeweils aus mehreren separaten Teilen bestehen, nämlich aus einem Steckteil zum Einstecken in eine stirnseitige Öffnung der Trennwand, einem Anlageteil zur Anlage an einer Schubladenwand und mehreren zwischen dem Steck- und dem Anlageteil abgestützten Druckfedern, welche beidseitig auf Zapfen der Steck- und Anlageteile aufgesteckt sind. Die Steck- und Anlageteile sind - mit den Druckfedern dazwischen - unverlierbar ineinander gesteckt, was einen verhältnismäßig hohen Zeit.-und Montageaufwand bedeutet.

Schließlich ist aus der DE 86 20 558 U1 noch ein Trennschied für Organisationsschubladen bekannt, das jeweils einen an der Unterseite nach unten vorstehenden Arretierungsbolzen an jedem Endbereich der Unterseite zum Eingriff in entsprechende Ausnehmungen an der Bodenfläche der Organisationsschublade und jeweils einen in Längsrichtung des Trennschieds verschiebbaren Rastbolzen an jeder der seitlichen Schmalseiten des Trennschieds zum Eingriff in entsprechende Ausnehmungen an den Seitenwänden der Organisationsschublade aufweist. Der jeweils einer Seite des Trennschieds zugeordnete Arretierungsbolzen und Rastbolzen sind an einem einstückigen Federelement ausgebildet, wobei der Rastbolzen relativ zum Arretierungsbolzen in Längsrichtung des Trennschieds federnd gehalten ist. Der Trennschied weist an einer seiner Schmalseiten eine Öffnung zum Einschieben des Federelements in des Innere des Trennschieds in seine Funktionsstellung auf, und am Federelement und an zumindest einer Wandung des Trennschieds ist jeweils zumindest ein Rastelement zum Verrasten des Federelements in seiner Funktionsstellung ausgebildet.

Der Erfindung liegt daher die Aufgabe zugrunde, einen Schubladenunterteiler der eingangs genannten Art dahingehend weiterzubilden, dass er einfacher und kostengünstiger hergestellt werden kann.

Diese Aufgabe wird erfindungsgemäß dadurch gelöst, dass der mindestens eine Federsteg innerhalb einer zum Anlageabschnitt offenen Aussparung des Steckabschnitts angeordnet ist..

Bevorzugt ist der mindestens eine Federsteg bogenförmig ausgebildet, wodurch die beiden Bogenenden federnd aufeinander zu bewegbar sind. Alternativ kann der Federsteg beispielsweise auch zickzackförmig oder doppelzickzackförmig (scherenförmig) ausgebildet sein.

Vorzugsweise ist nicht nur an einem, sondern an beiden stirnseitigen Enden der Trennwand jeweils ein federndes Klemmstück angeordnet, um so einen größeren Feder- bzw. Klemmweg des Schubladenunterteilers zu ermöglichen.

In besonders bevorzugter Ausgestaltung der Erfindung ist die Trennwand durch ein Hohlprofil gebildet. Die stirnseitige Öffnung ist hierbei durchgehend an der Trennwand ausgebildet. Dies ermöglicht eine kostengünstige Fertigung der Trennwand, die vorzugsweise von einem Endlos-Metallprofil, wie z.B. einem Endlos-Aluminiumprofil, abgelängt ist.

Die Trennwand kann ferner auf mindestens einer ihrer beiden Wandseiten zumindest eine Längsnut aufweisen, in der ein Querteilerklemmstück querverschiebbar und feststellbar angeordnet werden kann. Durch eine am Querteilerklemmstück schon angeformte Querteilertrennwand oder durch eine daran befestigte separate Querteilertrennwand kann die Schublade dabei auf flexible Art und Weise weiter unterteilt werden.

Mit der Erfindung ergeben sich insbesondere folgende weitere Vorteile:
- die Einführbarkeit des Steckabschnitts in die stirnseitige Öffnung der Trennwand ermöglicht eine sehr kompakte und stabile Ausbildung des Schubladenunterteilers;
- die Einführbarkeit des Steckabschnitts ermöglicht ferner eine lange Ausbildung der Trennwand bei sehr kurzem Klemmstück, wodurch der Schubladenunterteiler optisch vorteilhaft als Trennwand mit als Endkappe ausgebildetem Klemmstück erscheint;
- die leichte Austauschbarkeit der Trennwand ermöglicht eine einfache Anpassung des Schubladenunterteilers an verschieden dimensionierte Schubladen.

Weitere Vorteile und vorteilhafte Ausgestaltungen des Gegenstands der Erfindung ergeben sich aus der Beschreibung, den Ansprüchen und der Zeichnung. Ebenso können die vorstehend genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: eine Explosionszeichnung des erfindungsgemäßen Schubladenunterteilers mit einer Trennwand, zwei auf die Stirnseiten der Trennwand aufgesetzten Klemmstücken und mehreren an einer Trennwandseite anordnenbaren Querteilerklemmstücken;
- Fig. 2: eine perspektivische Ansicht des erfindungsgemäßen Schubladenunterteilers;
- Fign. 3a, 3b: eine Seitenansicht (Fig. 3a) und eine perspektivische Ansichten (Fig. 3b) des Klemmstücks;
- Fign. 4a, 4b: Teilansichten des in eine Schublade montierten erfindungsgemäßen Schubladenunterteilers in einer Vorderansicht (Fig. 4a) und einer perspektivischen Ansicht (Fig. 4b); und
- Fign. 5a, 5b: perspektivische Ansichten der von der Trennwand wegweisenden Steckseite (Fig. 5a) und der der Trennwand zugewandten Anlageseite (Fig. 5b) eines Querteilerklemmstücks.

Der in **Fign. 1** **und** **2** gezeigte Schubladenunterteiler **10** dient zur nachträglichen Montage zwischen zwei Schubladenwänden **30** (Fign. 4a, 4b) und umfasst eine Trennwand **11,** zwei federnde Klemmstücke (Endkappen) **12** aus Kunststoff sowie drei Querteilerklemmstücke **13a-13c** aus Kunststoff. An dem Querteilerklemmstück 13a ist eine separate Querteilertrennwand **14** aus einem U-förmig gebogenen Blech angeordnet, wohingegen das Querteilerklemmstück 13b zur Aufnahme eines ebenen tafelförmigen Blechteils (nicht gezeigt) ausgebildet ist. An dem Querteilerklemmstück 13c ist eine Querteilertrennwand **15** einteilig angeformt.

Die Trennwand 11 kann beispielsweise ein flaches hohles Aluminiumprofil mit jeweils einer oder mehreren stirnseitigen Öffnungen **16** an seinen beiden Profilenden sein.

Die beiden Klemmstücke 12 sind baugleich und weisen, wie in **Fign. 3a, 3b** gezeigt, jeweils einen Steckabschnitt **17** zum Einstecken in die stirnseitige Öffnung 16 der Trennwand 11, einen kappenförmigen Anlageabschnitt **18** zur Anlage an einer Schubladenwand 30 und ein dazwischen angeordnetes Federelement auf, das die Steck- und Anlageabschnitte 17, 18 miteinander verbindet und durch zwei Federstege **19** gebildet ist. Die beiden Federstege 19 sind zusammen mit dem Steckabschnitt 17 und dem Anlageabschnitt 18 als einteiliges Kunststoffteil ausgebildet, wobei der Anlageabschnitt 18 in Richtung auf den Steckabschnitt 17 gegen die Rückstellkraft der beiden Federstege 19 bewegbar ist.

Der Steckabschnitt 17 ist ein schmaler, U-förmiger Steckrahmen mit einer zum Anlageabschnitt 18 hin offenen Aussparung **20,** dessen oberer und unterer horizontaler Randsteg **21** innerhalb der stirnseitigen Öffnung 16 verschiebbar geführt sind. Die beiden horizontale Randstege 21 weisen an ihrem zum Anlageabschnitt 18 hin gerichteten freien Enden beidseitig jeweils seitlich vorstehende Anschläge **22** auf, mit denen der in die stirnseitige Öffnung 16 der Trennwand 11 eingesteckte Steckabschnitt 17 außen an der Stirnseite der Trennwand 11 anliegt. Die beiden Federstege 19 erstrecken sich innerhalb der Aussparung 20 und sind als einander zugewandte Federbögen ausgebildet, die einerseits mit dem vertikalen Randsteg **23** des U-förmiger Steckrahmens und andererseits mit dem Anlageabschnitt 18 verbunden sind.

Der kappenförmige Anlageabschnitt 18 umgreift die Trennwand 11 stirnseitig von außen und trägt, wie in Fig. 2 gezeigt, auf seiner der Schubladenwand zugewandten Seite ein aufgestecktes Anlageelement **24** aus Gummi (oder aus einem anderen flexiblen Material) zur rutschfesten Anlage an der Schubladenwand. Am Anlageabschnitt 18 stehen innenseitig zu beiden Seiten des Steckabschnitts 17 Führungsstifte **25** vor, mit denen der Anlageabschnitt 18 in stirnseitigen Öffnungen **26** der Trennwand 11 verschiebbar geführt ist.

Der Schubladenunterteiler 10 wird zwischen zwei Schubladenwänden30 klemmend eingesetzt, wobei die Länge des noch nicht eingesetzten Schubladenunterteilers 10 um einige Millimeter größer als der Abstand der Schubladenwände ist. Beim Einsetzen des Schubladenunterteilers 10 zwischen die Schubladenwänden werden dann die beiden Anlageabschnitte 18 jeweils nach innen, nämlich jeweils in Richtung auf ihren an der Trennwand 11 stirnseitig festgelegten Steckabschnitte 17, gegen die Rückstellkraft der Federstege 19 aufeinander zu verschoben, wodurch der Schubladenunterteiler 10 zwischen den beiden Schubladenwänden 30 klemmend festgelegt ist. Die beiden Klemmstücke 12 weisen jeweils am Anlageabschnitt 18 noch einen beidseitigen Fußteil **27** auf, um ein seitliches Verkippen des eingesetzten Schubladenunterteilers 10 in der Schublade zu verhindern.

In **Fign. 4a, 4b** ist der zwischen zwei Schubladenwänden **30** klemmend festgelegte Schubladenunterteiler 10 gezeigt. Im hier gezeigten Ausführungsbeispiel sind die Schubladenwände 30 durch die Innenseite einer Schubladenzarge **31** gebildet.

Wie in Fign. 1 bis 4 gezeigt, weist die Trennwand 11 auf ihren beiden Wandseiten zwei parallele hinterschnittene Längsnuten **28** auf, in denen die Querteilerklemmstücke 13a-13c querverschiebbar und feststellbar befestigt sind. Die Befestigung der Querteilerklemmstücke in den Längsnuten 28 wird nachfolgend am Beispiel des Querteilerklemmstücks 13a erläutert.

Wie in **Fign. 5a, 5b** gezeigt, ist das Querteilerklemmstück 13a in Form eines einteiligen Kunststoffteils ausgebildet. Auf der in Fig. 5a gezeigten Steckseite weist das Querteilerklemmstück 13a einen zentralen Steckvorsprung **40** zum Aufstecken der Querteilertrennwand 14 sowie zu beiden Seiten des Steckvorsprungs 40 jeweils Auflage- und Rastvorsprünge **41, 42** auf, welche die aufgesteckte Querteilertrennwand 14 am Querteilerklemmstück 13a sichern. Auf der in Fig. 5b gezeigten Anlageseite weist das Querteilerklemmstück 13a zwei untere Haken **43** und einen oberen Haken **44** auf, mit denen das Querteilerklemmstück 13a in die untere bzw. in die obere hinterschnittene Längsnut 28 der Trennwand 11 eingehängt wird. Zur Aushängesicherung und zur seitlichen Lagesicherung weist das Querteilerklemmstück 13a auf seiner Anlageseite zwei Sicherungsvorsprünge **45** auf, die zu beiden Seiten des oberen Hakens 44 angeordnet sind und ebenfalls in die obere Längsnut 28 der Trennwand 11 passgenau bzw. klemmend eingreifen. Dadurch werden sowohl das Hochschieben bzw. Aushängen des eingehängten Querteilerklemmstücks 13a verhindert als auch das seitliche Verschieben des Querteilerklemmstücks 13a an der Trennwand 11 erschwert. Die beiden Sicherungsvorsprünge 45 sind an einem bügelförmigen Schwenkarm **46** angeformt, der aus der in Fign. 5a, 5b gezeigten, an der Trennwand 11 anliegenden Sicherungsstellung in Pfeilrichtung **47,** also in Richtung fort von der Trennwand 11, in eine Freigabestellung (nicht gezeigt) manuell verschwenkbar ist. In dieser Freigabestellung greifen die Sicherungsvorsprünge 45 nicht in die obere Längsnut 28 der Trennwand 11 ein, so dass das Querteilerklemmstück 13a ein- oder ausgehängt oder das eingehängte Querteilerklemmstück 13a seitlich in den Längsnuten 28 verschoben werden kann. Der Schwenkarm 46 weist außerdem eine Rastnase **48** auf, die in der Freigabestellung eine Oberkante **49** des Steckvorsprungs 40 hintergreift und so den Schwenkarm 46 in seiner Freigabestellung lösbar verrastet.

## Patentansprüche

1. Schubladenunterteiler (10) zur nachträglichen Montage zwischen zwei Schubladenwänden (30),
mit einer Trennwand (11), die an mindestens einem ihrer beiden Enden eine stirnseitige Öffnung (16) aufweist, und
mit mindestens einem federnden Klemmstück (12), das einen Steckabschnitt (17), welcher in die stirnseitige Öffnung (16) der Trennwand (11) eingesteckt ist und mit einem Anschlag (22) außen an der Stirnseite der Trennwand (11) anliegt, und einen Anlageabschnitt (18) zur Anlage an einer Schubladenwand (30) aufweist,
wobei der Anlageabschnitt (18) in Richtung auf den Steckabschnitt (17) gegen die Rückstellkraft eines Federelements (19) bewegbar ist, das durch mindestens einen Federsteg (19) gebildet ist, welcher zusammen mit dem Steckabschnitt (17) und dem Anlageabschnitt (18) als einteiliges Kunststoffteil ausgebildet ist,
**dadurch gekennzeichnet,**
**dass** der mindestens eine Federsteg (19) innerhalb einer zum Anlageabschnitt (18) offenen Aussparung (20) des Steckabschnitts (17) angeordnet ist.

2. Schubladenunterteiler nach Anspruch 1, **dadurch gekennzeichnet, dass** das Federelement mindestens zwei Federstege (19) aufweist.

3. Schubladenunterteiler nach Anspruch 1 oder 2, **dadurch gekennzeichnet, dass** der mindestens eine Federsteg (19) bogenförmig ausgebildet ist.

4. Schubladenunterteiler nach einem der vorhergehenden Ansprüche, **dadurch gekennzeichnet, dass** in der Aussparung (20) des Steckabschnitts (17) zwei bogenförmige Federstege (19) angeordnet sind.

5. Schubladenunterteiler nach einem der vorhergehenden Ansprüche, **dadurch gekennzeichnet, dass** der Anlageabschriitt (18) mindestens einen, insbesondere zwei bezüglich des Steckabschnitts (17) einander gegenüberliegende Führungsstifte (25) aufweist, die jeweils in einer stirnseitigen Öffnung (26) der Trennwand (11) verschiebbar geführt sind.

6. Schubladenunterteiler nach einem der vorhergehenden Ansprüche, **dadurch gekennzeichnet, dass** der Anlageabschnitt (18) auf seiner der Schubladenwand (30) zugewandten Seite ein separates Anlageelement (24) zur rutschfesten Anlage an der Schubladenwand (30) aufweist.

7. Schubladenunterteiler nach einem der vorhergehenden Ansprüche, **dadurch gekennzeichnet, dass** an beiden Enden der Trennwand (11) jeweils ein federndes Klemmstück (12) angeordnet ist.

8. Schubladenunterteiler nach einem der vorhergehenden Ansprüche, **dadurch gekennzeichnet, dass** die Trennwand (11) durch ein Hohlprofil, insbesondere ein Aluminiumprofil, gebildet ist.

9. Schubladenunterteiler nach einem der vorhergehenden Ansprüche, **dadurch gekennzeichnet, dass** die Trennwand (11) auf mindestens einer ihrer beiden Wandseiten zumindest eine Längsnut (28) aufweist, in der ein Querteilerklemmstück (13-13c) querverschiebbar und feststellbar ist.

10. Schubladenunterteiler nach Anspruch 9, **dadurch gekennzeichnet, dass** das Querteilerklemmstück (13a-13c) eine separate Querteilertrennwand (14) oder eine daran einteilig angeformte Querteilertrennwand (15) aufweist.

11. Schubladenunterteiler nach Anspruch 9 oder 10, **dadurch gekennzeichnet, dass** das Querteilerklemmstück (13a-13c) einen Schwenkarm (46) aufweist, der zwischen einer trennwandnahen Sicherungsstellung und einer trennwandfernen Freigabestellung verschwenkbar ist, wobei der Schwenkarm (46) mindestens einen Sicherungsvorsprung (45) aufweist, der in der Sicherungsstellung in die Längsnut (28) der Trennwand (11) eingreift und in der Freigabestellung nicht in die Längsnut (28) der Trennwand (11) eingreift.

## Claims

1. Drawer divider (10) for subsequent installation between two drawer walls (30), comprising
a dividing wall (11) having at least at one of its two ends an end-face opening (16), and
at least one resilient clamping piece (12) comprising a plug portion (17), which is inserted into the end-face opening (16) of the dividing wall (11) and abuts with a stop (22) against the outside of the end face of the dividing wall (11), and an abutment portion (18) for abutment against a drawer wall (30),
wherein the abutment portion (18) can be moved in the direction towards the plug portion (17) against the restoring force of a spring element (19) which is formed by at least one spring web (19) which is formed as a one-piece plastic part together with the plug portion (17) and the abutment portion (18),
**characterized in that**
the at least one spring web (19) is arranged within a recess (20) of the plug portion (17) which is open towards the abutment portion (18).

2. Drawer divider according to claim 1, **characterized in that** the spring element has at least two spring webs (19).

3. Drawer divider according to claim 1 or 2, **characterized in that** the at least one spring web (19) has formed arc shaped.

4. Drawer divider according to any one of the preceding claims, **characterized in that** two arc shaped spring webs (19) are arranged in the recess (20) of the plug portion (17).

5. Drawer divider according to any one of the preceding claims, **characterized in that** the abutment portion (18) has at least one guiding pin, in particular two guiding pins (25) which are arranged opposite to one another with respect to the plug portion (17) and are each displaceably guided in an end-face opening (26) of the dividing wall (11).

6. Drawer divider according to any one of the preceding claims, **characterized in that** the abutment portion (18) has on its side facing the drawer wall (30) a separate abutment element (24) for non-slip abutment on the drawer wall (30).

7. Drawer divider according to any one of the preceding claims, **characterized in that** one resilient clamping piece (12) is arranged on each of the two ends of the dividing wall (11).

8. Drawer divider according to any one of the preceding claims, **characterized in that** the dividing wall (11) is formed by a hollow profile, in particular an aluminium profile.

9. Drawer divider according to any one of the preceding claims, **characterized in that** the dividing wall (11) comprises on at least one of its two wall sides at least one longitudinal groove (28) in which a cross divider clamping piece (13a-13c) can be shifted in a transverse direction and be fixed.

10. Drawer divider according to claim 9, **characterized in that** the cross divider clamping piece (13a-13c) comprises a separate cross divider dividing wall (14) or a cross divider dividing wall (15) which is integrally formed thereon.

11. Drawer divider according to claim 9 or 10, **characterized in that** the cross divider clamping piece (13a-13c) comprises a pivot arm (46) which can be pivoted between a securing position close to the dividing wall and a release position remote from the dividing wall, wherein the pivot arm (46) comprises at least one securing projection (45) which engages with the longitudinal groove (28) of the dividing wall (11) in the securing position and does not engage with the longitudinal groove (28) of the dividing wall (11) in the release position.

## Revendications

1. Diviseur de tiroir (10) à monter à postériori entre deux parois de tiroir (30),
avec une paroi séparatrice (11), qui présente une ouverture frontale (16) à au moins une de ses deux extrémités,
et avec au moins une pièce de serrage (12) à effet de ressort, qui présente une partie d'emboîtement (17), qui est emboîtée dans l'ouverture frontale (16) de la paroi séparatrice (11) et s'applique extérieurement par une butée (22) contre le côté frontal de la paroi séparatrice (11), et une partie d'application (18) pour s'appliquer contre une paroi de tiroir (30),
sachant que la partie d'application (18) peut être déplacée en direction de la partie d'emboîtement (17) à l'encontre de la force de rappel d'un élément formant ressort (19), qui est formé par au moins une barrette formant ressort (19) qui est réalisée conjointement avec la partie d'emboîtement (17) et la partie d'application (18) sous la forme d'une pièce en matière plastique d'un seul tenant,
**caractérisé en ce que** la barrette formant ressort au moins unique (19) est disposée à l'intérieur d'un évidement (20) de la partie d'emboîtement (17) qui est ouvert vers la partie d'application (18).

2. Diviseur de tiroir selon la revendication 1, **caractérisé en ce que** l'élément formant ressort présente au moins deux barrettes formant ressorts (19).

3. Diviseur de tiroir selon la revendication 1 ou 2, **caractérisé en ce que** la barrette formant ressort au moins unique (19) est réalisée arquée.

4. Diviseur de tiroir selon l'une des revendications précédentes, **caractérisé en ce que** deux barrettes arquées formant ressorts (19) sont disposées dans l'évidement (20) de la partie d'emboîtement (17).

5. Diviseur de tiroir selon l'une des revendications précédentes, **caractérisé en ce que** la partie d'application (18) présente au moins un et en particulier deux tenons de guidage (25) mutuellement opposés par rapport à la partie d'emboîtement (17), qui sont respectivement guidés en déplacement dans une ouverture frontale (26) de la paroi séparatrice (11).

6. Diviseur de tiroir selon l'une des revendications précédentes, **caractérisé en ce que** la partie d'application (18) présente, sur son côté tourné vers la paroi de tiroir (30), un élément d'application séparé (24) pour une application antidérapante contre la paroi de tiroir (30).

7. Diviseur de tiroir selon l'une des revendications précédentes, **caractérisé en ce qu'**une pièce de serrage (12) à effet de ressort est disposée à chacune des deux extrémités de la paroi séparatrice (11).

8. Diviseur de tiroir selon l'une des revendications précédentes, **caractérisé en ce que** la paroi séparatrice (11) est formée par un profilé creux, en particulier un profilé d'aluminium.

9. Diviseur de tiroir selon l'une des revendications précédentes, **caractérisé en ce que** la paroi séparatrice (11) présente, sur au moins un de ses deux côtés de paroi, au moins une rainure longitudinale (28) dans laquelle une pièce de serrage (13a-13c) de diviseur transversal peut être déplacée latéralement et immobilisée.

10. Diviseur de tiroir selon la revendication 9, **caractérisé en ce que** la pièce de serrage (13a-13c) de diviseur transversal présente une paroi séparatrice de diviseur transversal (14) séparée ou une paroi séparatrice de diviseur transversal (15) formée d'un seul tenant sur ladite pièce.

11. Diviseur de tiroir selon la revendication 9 ou 10, **caractérisé en ce que** la pièce de serrage (13a-13c) de diviseur transversal présente un bras pivotant (46) qui peut être amené à pivoter entre une position de blocage proche de la paroi séparatrice et une position de libération éloignée de la paroi séparatrice, sachant que le bras pivotant (46) présente au moins une saillie de blocage (45), qui s'engage dans la rainure longitudinale (28) de la paroi séparatrice (11) dans la position de blocage et qui ne s'engage pas dans la rainure longitudinale (28) de la paroi séparatrice (11) dans la position de libération.
